# EUROPÄISCHE PATENTSCHRIFT

(11) **EP 0 888 071 B1**
(45) Veröffentlichungstag und Bekanntmachung des Hinweises auf die Patenterteilung: **08.08.2001**
(21) Anmeldenummer: 97907024.0
(22) Anmeldetag: 28.01.1997
(51) Int. Cl.: A45B 23/00, A45B 17/00, A45B 25/02

(54) **STANDSCHIRM**
LARGE STANDING UMBRELLA
PARASOL DE GRANDE TAILLE

(30) Priorität: 08.02.1996 DE 19604599
(43) Veröffentlichungstag der Anmeldung: 07.01.1999
(73) Patentinhaber: Hartmann, Hans-Jörg, 85598 Baldham (DE)
(72) Erfinder: Hartmann, Hans-Jörg, 85598 Baldham (DE)
(74) Vertreter: Petra, Elke, Dipl.-Ing.
(86) Internationale Anmeldenummer: DE9700148
(87) Internationale Veröffentlichungsnummer: WO9728715

(56) Entgegenhaltungen:
- WO-A-87/04603
- AU-B- 572 753
- CH-A- 501 388
- CH-A- 540 669
- DE-A- 3 708 921
- DE-A- 4 417 890
- DE-C- 529 996
- DE-C- 4 004 189
- DE-U- 8 808 834
- FR-A- 760 703
- FR-A- 2 121 123
- FR-A- 2 193 556
- US-A- 2 114 598
- US-A- 2 725 066
- US-A- 4 934 394

## Beschreibung

Die Erfindung bezieht sich auf einen Standschirm, insbesondere einen Großschirm, gemäß Oberbegriff des Anspruchs 1, wie er insbesondere für den Garten, in der Gastronomie, als Marktschirm oder zu Reklamezwecken vielfältig eingesetzt wird.

Aus der DE 37 08 921 A1 ist ein Großschirm bekannt, bei dem eine über die Krone geführte Bespannung mit Hilfe von an einem Schieber angelenkten, in gespanntem Zustand horizontal (180°) ausladenden Spannstreben gespannt wird. Die Spannstreben werden über an der Krone und an den Spannstreben angelenkte Trageelementen in horizontaler Position gehalten, während die radiale Spannung der Bespannung über an den Enden der Spannstreben vorgesehene Teleskopfedern erfolgt. Die Spannstreben sind hier insbesondere einer Biegebelastung ausgesetzt. Auch ist das Öffnen mit Spannen und das Schließen relativ schwer, wofür zudem ein Bestätigungsstab vorgesehen ist, mit dem beim Öffnen und Spannen der Schieber bis auf einen Anschlag gezogen wird.

Aus der US 2,114,598A ist ein als Regen- oder Sonnenschirm verwendbarer Handschirm bekannt, bei dem die Spannstreben am Mast unverschiedlich angelenkt sind, wobei die Bespannung direkt auf den Streben aufliegt. Als Tragelemente sind an den Enden der Spannelemente befestigte Schnüre vorgesehen, die am oberen Ende des hohlen Mastes ein- und durch diesen axial hindurchgeführt sind. Die am unteren Mastende herausgeführten und als Kordel zusammengefaßten Schnüre können in gespannter Stellung, die der geöffneten Schirmstellung entspricht, festgesetzt werden. Zum Spannen des Schirmes muß an der Kordel mit relativ großem Kraftaufwand gezogen werden. Hierdurch ist das Aufspannen des Schirmes nur dann gut realisierbar, wenn der Schirm kopfunter gehalten wird, so daß er sich unter Eigengewicht der Spannstreben öffnet und dann nur noch die Kordel entsprechend nachgezogen und positionsbefestigt werden muß. Es ist somit ersichtlich, daß dieser bekannte Schirmaufbau für einen Großschirm nicht verwendbar ist, insbesondere wegen des zu hohen, praktisch nicht realisierbaren Kraftaufwandes bei dessen Betätigung. Auch ist durch die bei dem bekannten Kleinschirm nicht vorhandene Krone die Abstützung der Tragelemente praktisch direkt am oberen Mastende vorhanden, was, übertragen auf einen Großschirm mit an einem Schieber angelenkten Spannstreben, noch eine weitere, erhebliche Verschlechterung in bezug auf die Kräfte zum Öffnen des Schirmes bedeuten würde. Zudem ist diese bekannte Schirmkonstruktion für Schirme mit einer über den Schnur-Trageelementen liegenden Bespannung, insbesondere wegen der Längenveränderung der Tragelemente während des Öffnens und Schließens, nicht verwendbar.

Aufgabe der Erfindung ist es, einen Standschirm oben genannter Gattung anzugeben, der in einfacher, gleichzeitig resistenter Weise aufgebaut ist und eine Betätigung des Schirmes ohne großen Kraftaufwand erlaubt.

Diese Aufgabe wird durch einen Standschirm mit den kennzeichnenden Merkmalen des Anspruchs 1 gelöst. Vorteilhafte Ausgestaltung sind in den Unteransprüchen gekennzeichnet.

Der erfindungsgemäße Standschirm hat die Vorteile, daß auch für Großschirme die Bedienkräfte zum Öffnen, Schließen und Spannen auch ohne kraftübersetzende Hilfsmittel gering sind, daß die Bewegungsabläufe ergonomisch sind, und daß der Schirm eine kontinuierliche Schrägstellung erlaubt ohne wesentliche Schwerpunktsverlagerung. Vorteilhaft ist auch, daß Mast und Gestänge wahlweise aus Rohr oder Vollmaterial, z.B. Holz, ausgeführt werden können, da die Spannstreben nur axial druckbelastet sind.

Nachfolgend wird die Erfindung anhand von Ausführungsbeispielen unter bezug auf die Zeichnung näher erläutert.

Es zeigt:
- Abb. 1:: Eine Ansicht in teilweisem vertikalen Schnitt durch einen geöffneten Schirm,
- Abb. 2:: den Schirm gemäß Abb. 1, in geschlossenem Zustand,
- Abb. 3:: eine Draufsicht auf sowie einen vertikalen Schnitt durch einen viereckigen Schirm, mit zusätzlichen Trageelementen und Seilen,
- Abb. 4:: eine Ansicht wie in Abb. 1, mit gekipptem Schirm,
- Abb. 5:: eine Draufsicht auf die Krone, die Führung der Trageelemente verdeutlichend,
- Abb. 6:: eine teilweise Ansicht einer weiteren Ausführungsform, eine besondere Anlenkungsweise der Spannstreben am Schieber darstellend, und
- Abb. 7:: drei Teilansichten des Schirms ähnlich wie in Abb. 1, drei Anordnungsweisen der Bespannung verdeutlichend.

Wie aus Abb. 1 ersichtlich ist, besteht der erfindungsgemäße Standschirm aus einem Mast 1 mit rundem bzw. vieleckigem oder vorzugsweise rechteckigem Querschnitt und einer Krone 2 am oberen Ende, an der flexible Trageelemente 3 aus Seilen angebracht sind, die mit mindestens vier Spannstreben 4 an deren äußeren Enden verbunden sind. Die Spannstreben 4 wiederum sind gemeinsam an einem Schieber 5 angelenkt. Im geschlossenen Zustand 6 (Abb. 2) befindet sich der Schieber 5 oben, in der Nähe der Krone 2 und Trageelemente 3 und Spannstreben 4 hängen nach unten. Eine Verlängerung 7 erlaubt eine bequeme Bedienung des Schirmes. Zum Öffnen wird der Schieber 5 nach unten bewegt. Damit werden die Spannstreben 4 ausgelenkt und gespreizt. Der Winkel 9 zwischen gegenüberliegenden Spannstreben 4 ist immer kleiner als 180°. Die Spannstreben 4 bilden mit dem Schieber 5 als Zentrum einen konusförmigen Körper, dessen maximaler Öffnungswinkel durch ein umlaufendes Seil 10 begrenzt wird. Da sich beim Öffnen des Schirmes Teile nach oben und andere Teile nach unten bewegen, ist dadurch grundsätzlich die Möglichkeit gegeben, auftretende Gewichtskräfte auszubalancieren. Über den gesamten Weg, den sich der Schieber 5 bewegt, sind jedoch die Bedienkräfte am Schieber 5, wegen sich ändernder Drehmomente, nicht konstant. Sie können zu Beginn des Öffnungsvorganges relativ hoch sein.

Eine Maßnahme zur Verringerung der Anfangskräfte besteht darin, die Ausladung / Erstreckung der Krone 2 und damit das Anfangsdrehmoment möglichst groß zu machen. Auch kann hierfür zudem die Anlenkung 17 der Spannstreben 4 auf der ihnen gegenüberliegenden Seite des Schiebers 5 durchgeführt sein (Abb. 6), wodurch das Anfangsdrehmoment erhöht wird.

Von Vorteil ist, wenn am Schieber 5 zusätzliche Gewichte angebracht sind, um die Bedienkräfte zu verringern. Diese Gewichte können jedoch auch am oberen Ende der Spannstreben 4 angebracht sein.

Gemäß einer weiteren Ausführungsform wird das umlaufende Seil 10 ersetzt durch radial verlaufende Seile zwischen gegenüberliegenden Spannstreben.

In einer weiteren Ausführungsform der Erfindung wird die begrenzende Funktion des Seiles 10 von der Bespannung 11, 12, 13 erfüllt.

Wegen des großen Spreizwinkels 9 der Spannstreben 4 ist allein schon durch das Gewicht des Schiebers 5 und der Spannstreben 4 eine relativ große Kraft zum Spannen des Schirmes gegeben.

Von besonderen Vorteil ist, wenn die gegenüberliegenden Seile der Trageelemente 3 zu einem Seil miteinander verbunden sind und über die Krone 2 laufen. Dort werden sie geführt und gehalten und sind in der Längsrichtung verschiebbar (Abb. 5). Durch Verschieben der Seile 3 läßt sich der von den Spannstreben 4 im geöffneten Zustand gebildete Konus (Abb. 4) schräg stellen. Zur Fixierung der Schräglage des Konus werden die Seile 3 durch eine an sich bekannte, nicht dargestellte Klemmvorrichtung auf der Krone 2 in der jeweiligen Stellung festgehalten.

Abb. 7 zeigt mehrere Ausführungsformen der Erfindung. In erster Ausführung ist die Bespannung (11) unterhalb der Spannstreben 4 angebracht. In zweiter Ausführung ruht sie (12) auf den Spannstreben 4. In dritter Ausführung erstreckt sich die Bespannung (13) von den äußeren Enden der Spannstreben 4 über die Krone 2 und liegt im geöffneten Zustand auf den Trageelementen 3 auf. In all diesen Ausführungsformen ist die Bespannung 11, 12, 13 mindestens an den äußeren Enden der Spannstreben 4 befestigt. Im schräg gestellten Zustand des Konus (Abb. 4) wird auch die Bespannung 13 geneigt. Leichte Verformungen, die dabei auftreten, werden durch das flexible Seilsystem ausgeglichen.

In verschiedenen anderen Ausführungsformen der Erfindung bestehen die Trageelemente aus Bändern, Ketten, Draht, Netz, Textil- oder Kunststoffgewebe, Folie oder dgl..

In anderer Ausführung wird darauf abgezielt, die Höhe 14 des durch die Trageelemente 3 aufgespannten Schirmdaches so gering wie möglich zu gestalten (Abb. 1 bis 3), um z.B. eine möglichst große Durchlaßöffnung zu erzielen. Ohne Verschlechterung der Anfangsdrehmomente kann dies dadurch geschehen, daß ab einem bestimmten Öffnungswinkel des Schirmes die effektive Länge der flexiblen Trageelemente 3 verkürzt wird, indem diese in Abhängigkeit vom Öffnungswinkel radial oder tangential verformt werden, wobei im letztgenannten Falle die Trageelemente 3 doppelt ausgeführt werden (Abb. 3). Diese Verformungen werden realisiert durch zusätzliche, als Seile ausgebildete Verbindungselemente 15, 16, die entsprechende Kräfte auf die Trageelemente 3 ausüben.

## Patentansprüche

1. Standschirm, insbesondere Großschirm, bestehend aus
- einem verankerbaren Mast (1),
- einer am oberen Ende des Mastes befestigten Krone (2),
- einem Schieber (5), der entlang des Mastes beweglich ist und an dem mindestens vier Spannstreben zum Aufspannen einer Bespannung (11, 12, 13) angelenkt sind, die flexible ist und an den Spannstreben befestigt ist,
- und Trageelementen (3), die zwischen der Krone und den Spannstreben verlaufen,
- wobei durch Verschieben des Schiebers nach unten die Spannstreben in eine der Senkrechten zum Mast angenäherte Stellung gebracht werden, wodurch der Schirm geöffnet wird, während durch Verschieben des Schiebers zur Krone hin der Schirm geschlossen wird,
**dadurch gekennzeichnet,**
- daß die Trageelemente (3) flexible Elemente sind,
- daß zwischen den Spannstreben (4) ein an diesen befestigtes flexibles Element (10), vorgesehen ist, das eine Spannbegrenzung bildet, und
- daß bei aufgespanntem Schirm einander diametral gegenüberliegende Spannstreben (4) nach unten einen Winkel (9) kleiner als 180° bilden.

2. Standschirm nach Anspruch 1,
dadurch gekennzeichnet, daß die Trageelemente (3) von Seilen, Bändern, Ketten, Drähten, Netzen, Textil- oder Kunststoffgewebe, Folien oder dgl. oder von der Bespannung (11, 12, 13) gebildet werden und an den Spannstreben (4) befestigt sind.

3. Standschirm nach Anspruch 1 oder 2,
dadurch gekennzeichnet, daß das Element (10) von einem an den Spannstreben (4) befestigten umlaufenden flexiblen Verbindungselement (10) oder von der Bespannung (11, 12, 13) selbst oder durch radial verlaufende flexible Verbindungselemente zwischen gegenüberliegenden Spannstreben (4) gebildet ist.

4. Standschirm nach einem der Ansprüche 1 bis 3,
dadurch gekennzeichnet, daß Gewichte am Schieber (5), z.B. in Form einer zylindrischen Verlängerung (7) oder an den inneren Enden der Spannstreben (4) vorgesehen sind.

5. Standschirm nach einem der Ansprüche 1 bis 4,
dadurch gekennzeichnet, daß zur Verringerung der Bedienkräfte die Krone (2) in bezug auf ihre Horizontalerstreckung so beschaffen ist, daß die äußersten Berührungspunkte der Trageelemente (3) mit der Krone in horizontaler Richtung einen möglichst großen Abstand von den Gelenken der zugehörigen Spannstreben (4) am Schieber (5) haben.

6. Standschirm nach einem der vorstehenden Ansprüche,
dadurch gekennzeichnet, daß einander diametral gegenüberliegende Trageelemente (3) zu je einer Einheit miteinander verbunden, über die Krone (2) gespannt und von dieser gehalten und geführt sind.

7. Standschirm nach Anspruch 6,
dadurch gekennzeichnet, daß die Trageelemente (3) entlang der Krone (2) aus ihrer symmetrischen Mittellage relativ zum Mast (1) unter Beibehaltung ihrer Gesamtlänge in ihrer Längsrichtung verschiebbar sind, und daß zu ihrer Arretierung in einer eingestellten Lage der Bespannung (11, 12, 13) an der Krone (2) eine Klemmvorrichtung vorgesehen ist, die auf die Trageelemente (3) einwirkt.

8. Standschirm nach einem der vorstehenden Ansprüche,
dadurch gekennzeichnet, daß die Anlenkung (17) der Spannstreben (4) am Schieber (5) derart vorgenommen ist, daß sich Spannstreben (4) kreuzen.

9. Standschirm nach einem der vorstehenden Ansprüche,
dadurch gekennzeichnet, daß zusätzliche Verbindungselemente (15, 16) vorgesehen sind, die entweder als Verbindungselemente (16) zwischen den Trageelementen (3) und den zugehörigen Spannstreben (4) angeordnet sind oder die als Verbindungselemente (15) zwischen den Trageelementen (3) angeordnet sind, wobei im letzteren Falle die Trageelemente (3) jeweils doppelt ausgebildet sind.

10. Standschirm nach einem der vorstehenden Ansprüche,
dadurch gekennzeichnet, daß die Bespannung (11, 12, 13) unterhalb oder oberhalb der Spannstreben (4) angebracht ist und eine Durchlaßöffnung für den Mast (1) bzw. den Schieber (5) besitzt oder sich vom oberen Mastende, die Trageelmente (3) und die Krone (2) überdeckend, zu den äußeren Enden der Spannstreben (4) erstreckt.

## Claims

1. Standing umbrella, in particular large umbrella, consisting of
- an anchorable pole (1),
- a crown (2) secured to the upper end of the pole,
- a slide (5) which is movable along the mast and on which at least four struts are articulated to raise a covering (11, 12, 13) which is flexible and secured to the struts,
- and supporting elements (3) which run between the crown and the struts,
- whereby through downward movement of the slide the struts are brought into a position approximating to the perpendiculars to the mast, through which the umbrella is opened, whereas the umbrella is closed by movement of the slide towards the crown,
characterised in that
- the supporting elements (3) are flexible elements,
- between the struts (4) there is a flexible element (10) which is secured to the latter and forms a raising limit, and
- when the umbrella is raised, struts (4) lying diametrically opposite one another form an angle (9) of less than 180° below them.

2. Standing umbrella according to claim 1,
characterised in that the supporting elements (3) are formed by cables, bands, chains, wires, nets, textile or synthetic fabric, sheets or the like or by the covering (11, 12, 13) and secured to the struts (4).

3. Standing umbrella according to claim 1 or 2,
characterised in that the element (10) is formed by a peripheral flexible connecting element (10) secured to the struts (4) or by the covering (11, 12, 13) itself or by flexible connecting elements running radially between opposing struts (4).

4. Standing umbrella according to one of claims 1 to 3,
characterised in that weights are provided on the slide (5), e.g. in the form of a cylindrical extension (7), or at the inner ends of the struts (4).

5. Standing umbrella according to one of claims 1 to 4,
characterised in that to reduce the operating forces the crown (2) is so formed in relation to its horizontal extension that the outermost contact points of the supporting elements (3) with the crown in the horizontal direction are spaced as far as possible from the joints of the associated struts (4) on the slide (5).

6. Standing umbrella according to one of the preceding claims, characterised in that supporting elements (3) lying diametrically opposite one another are joined to one another forming a unit, tensioned by means of the crown (2) and held and guided by the latter.

7. Standing umbrella according to claim 6,
characterised in that the supporting elements (3) are displaceable along the crown (2) out of their symmetrical central position in relation to the pole (1) while maintaining their overall length in their longitudinal direction, and in that a clamping device which acts on the supporting elements (3) is provided on the crown (2) to lock them in a set position of the covering (11, 12, 13).

8. Standing umbrella according to one of the preceding claims, characterised in that the articulation (17) of the struts (4) on the slide (5) is such that struts (4) cross.

9. Standing umbrella according to one of the preceding claims, characterised in that additional connecting elements (15, 16) are provided which are arranged either as connecting elements (16) between the supporting elements (3) and the associated struts (4) or are arranged as connecting elements (15) between the supporting elements (3), whereby in the latter case the supporting elements (3) are in each case doubled.

10. Standing umbrella according to one of the preceding claims, characterised in that the covering (11, 12, 13) is attached underneath or above the struts (4) and has an opening for passage of the pole (1) or the slide (5) or extends from the upper end of the pole to the outer ends of the struts (4), covering the supporting elements (3) and the crown (2).

## Revendications

1. Parasol sur pied, notamment grand parasol, constitué
- d'un mât (1) pouvant être ancré,
- d'un rond (2) fixé à l'extrémité supérieure du mât,
- d'une noix (5) qui est mobile le long du mât et à laquelle sont articulées au moins quatre baleines pour tendre une toile (11, 12, 13) qui est flexible et fixée aux baleines,
- et d'éléments (3) de support qui s'étendent entre le rond et les baleines,
- les baleines pouvant être mises par coulissement de la noix vers le bas en une position proche de la perpendiculaire au mât, ce qui fait que le parasol est ouvert, tandis que le parasol est fermé par coulissement de la noix vers le rond,
caractérisé en ce que
- les éléments (3) de support sont des éléments flexibles,
- il est prévu entre les baleines (4) un élément (10) flexible qui y est fixé et qui forme une limite de tension, et
- lorsque le parasol est déployé, des baleines (4) diamétralement opposées forment vers le bas un angle (9) inférieur à 180°.

2. Parasol sur pied suivant la revendication 1, caractérisé en ce que les éléments (3) de support sont formés par des câbles, des bandes, des chaînes, des fils, des treillis, des tissus textiles ou en matières plastiques, des feuilles ou analogues ou par la toile (11, 12, 13) et sont fixés aux baleines (4).

3. Parasol sur pied suivant la revendication 1 ou 2, caractérisé en ce que l'élément (10) est formé par un élément (10) de liaison flexible, faisant tout le tour, fixé aux baleines (4), ou par la toile (11, 12, 13) elle-même ou par des éléments de liaison flexibles s'étendant radialement entre des baleines (4) opposées.

4. Parasol sur pied suivant l'une des revendications 1 à 3,
caractérisé en ce qu'il est prévu des poids sur la noix (5), par exemple sous la forme d'un prolongement cylindrique ou aux extrémités intérieures des baleines (4).

5. Parasol sur pied suivant l'une des revendications 1 à 4,
caractérisé en ce que, pour réduire les forces d'actionnement, le rond (2) est réalisé en ce qui concerne son étendue horizontale de telle manière que les points de contact les plus extérieurs des éléments (3) de support avec le rond sont dans la direction horizontale à une distance aussi grande que possible des articulations des baleines (4) associées sur la noix (5).

6. Parasol sur pied suivant l'une des revendications précédentes, caractérisé en ce que des éléments (3) de support diamétralement opposés sont reliés chaque fois en une unité, tendus sur le rond (2) et maintenus et guidés par lui.

7. Parasol sur pied suivant la revendication 6, caractérisé en ce que les éléments (3) de support peuvent coulisser le long du rond (2) à partir de leur position centrale symétrique par rapport au mât (1) en maintenant leur longueur totale dans leur direction longitudinale et en ce que, pour les bloquer en une position réglée de la toile (11, 12, 13), il est prévu sur le rond (2) un dispositif de serrage qui agit sur les éléments (3) de support.

8. Parasol sur pied suivant l'une des revendications précédentes, caractérisé en ce que l'articulation (17) des baleines (4) à la noix est réalisée de telle manière que des baleines (4) se croisent.

9. Parasol sur pied suivant l'une des revendications précédentes, caractérisé en ce qu'il est prévu des éléments (15, 16) de liaison supplémentaire qui sont montés comme éléments (16) de liaison entre les éléments (3) de support et les baleines (4) associées ou qui sont montés comme éléments (15) de liaison entre les éléments (3) de support, les éléments (3) de support étant dans le dernier cas réalisés chaque fois en double.

10. Parasol sur pied suivant l'une des revendications précédentes, caractérisé en ce que la toile (11, 12, 13) est montée au-dessus ou au-dessous des baleines (4) et a une ouverture de passage pour le mât (1) ou la noix (5) ou s'étend de l'extrémité supérieure du mât aux extrémités extérieures des baleines (4) en recouvrant les éléments (3) de support et le rond (2).
